# FASCICULE DE BREVET EUROPEEN

(11) **EP 0 775 876 B1**
(45) Date de publication et mention de la délivrance du brevet: **18.07.2001**
(21) Numéro de dépôt: 96402475.6
(22) Date de dépôt: 18.11.1996
(51) Int. Cl.: F24H 1/52, F28D 7/10, F28F 1/02

(54) **Corps de chauffe mixte à serpentin à section droite complexe**
Meanderförmiger,kombinierter Wärmetauscher mit komplexer,gerader Strecke
Mixed heat exchanger coil with complex straight section

(30) Priorité: 21.11.1995 FR 9513805
(43) Date de publication de la demande: 28.05.1997
(73) Titulaire: E.L.M. LEBLANC, F-93700 Drancy (FR)
(72) Inventeur: Vuillaume, Françoise, 77400 Lagny (FR); Gabrieli, Claude, 75012 Paris (FR)
(74) Mandataire: Armengaud Ainé, Alain

(56) Documents cités:
- EP-A- 0 401 543
- DE-A- 2 711 212
- DE-A- 3 320 265
- FR-A- 786 832

## Description

La présente invention est relative à des perfectionnements apportés aux corps de chauffe de chaudières, notamment de chauffage central au gaz. Ces chaudières à usage domestique ou industriel doivent fournir à l'utilisateur, aussi bien l'eau chaude sanitaire dont la température ne doit pas excéder 65 °C, que l'eau chaude de chauffage qui est mise en circulation en circuit fermé au sein du réseau de chauffage central de l'habitation.

Ces corps de chauffe sont couramment appelés corps de chauffe mixtes car ils disposent de deux circuits d'eau séparés, l'un pour l'eau sanitaire, l'autre pour l'eau de chauffage, qui sont rendus solidaires de manière à ce qu'il existe entre eux un contact thermique intime. Généralement, il s'agit de circuits tubulaires disposés l'un à l'intérieur de l'autre, et comportant, soit des moyens pour réaliser les ponts thermiques entre les deux circuits, soit des circuits tubulaires séparés mais aplatis et accolés l'un contre l'autre. Ces corps de chauffe disposent par ailleurs d'un faisceau d'ailettes chargées de transmettre aux circuits tubulaires, le flux thermique véhiculé par les fumées résultant de la combustion au sein d'un brûleur placé en partie inférieure du corps de chauffe.

EP-A-0 401 543 décrit un échangeur de chaleur, notamment pour chauffe-eau à combustible liquide ou gazeux, comportant au moins un tube externe transportant un fluide caloporteur et contenant au moins un tube interne de plus petit diamètre transportant un second fluide caloporteur en échange thermique avec le premier, ainsi que des moyens pour assurer un appui sans jeu du tube interne contre le tube externe.

Une contrainte principale qui agit sur ce type d'échangeur réside principalement dans le fait que les différents circuits d'eau circulent alternativement. Chacun des circuits en circulation doit être capable d'évacuer la totalité des calories présentes dans les fumées, sans que l'autre circuit stagnant ne monte exagérément en température ou en pression.

A l'heure actuelle, les réglementations normatives imposent des seuils de température à ne pas dépasser, principalement sur le circuit de chauffage de l'eau sanitaire, cette barrière étant très difficile à observer avec le type de corps de chauffe mixte connu de l'art antérieur.

Afin de répondre cependant à ces normes, les concepteurs du corps de chauffe mixte résolvent ce problème en incorporant à l'installation des dispositifs écrêteurs qui compliquent notablement la structure de l'échangeur. Une autre façon de résoudre ce problème est d'imposer au circuit de l'eau de chauffage des recirculations en boucle fermée au sein de la chaudière lors du puisage de l'eau sanitaire. Cette solution impose qu'il existe sur le circuit de chauffage une vanne trois voies et une tuyauterie de raccordement, ce qui augmente le coût de fabrication et de maintenance.

La présente invention vise donc à pallier ces inconvénients, en proposant un corps de chauffe qui dispose à la fois d'un circuit de chauffage d'eau sanitaire et un circuit d'eau de chauffage central, ces circuits étant imbriqués l'un dans l'autre mais disposant d'une optimisation au niveau des écoulements et des échanges thermiques au sein de l'échangeur.

L'invention vise en premier lieu un procédé d'élaboration de ce type de corps de chauffe mixte, caractérisé en ce qu'il comporte :
- Une première étape consistant à réaliser deux demi-coquilles, chaque demi-coquille comportant essentiellement une pluralité de premiers éléments s'étendant sous la forme de tubes semi-cylindriques ou semi-ovales, préférentiellement au nombre de cinq à huit, disposés en parallèle et reliés à chacune de leurs extrémités à une nourrice, ces divers éléments étant réalisés selon le cas, en cuivre ou en acier inoxydable.
- Une deuxième étape consistant en la fabrication des seconds éléments destinés à la circulation de l'eau du circuit de chauffage sanitaire.
- Une troisième étape consistant à disposer, au sein des demi-coquilles constituées essentiellement de premiers éléments reliés à leurs extrémités à des nourrices le serpentin de seconds éléments.
- Une quatrième étape consistant à interposer entre les plans de joints délimités par les demi-coquilles inférieure et supérieure, des baguettes de brasure et à placer au-dessus des tubes cylindriques ou ovales des premiers éléments, une pluralité d'ailettes, et à ramener les bords rabattus des ailettes initialement perpendiculaires au-dessus des tubes de manière à conformer un corps de chauffe mixte manipulable, mécaniquement solidaire.
- Une cinquième étape consistant à positionner à la base des ailettes et au contact des premiers éléments formant le corps de chauffe, des baguettes de brasure et à disposer l'ensemble dans un four de brasage fonctionnant avantageusement sous atmosphère neutre ou réductrice.

L'invention vise en second lieu un corps de chauffe mixte obtenu par la mise en oeuvre du procédé spécifié ci-dessus et comportant les caractéristiques définies dans la revendication 7.

D'autres caractéristiques et avantages de la présente invention ressortiront de la description faite ci-après, en référence aux dessins annexés qui en illustrent un exemple de réalisation dépourvu de tout caractère limitatif. Sur les figures :
- La figure 1 est une vue en perspective et en écorché, illustrant le montage dans une chaudière murale d'un corps de chauffe mixte selon l'invention ;
- La figure 2 est une vue en perspective d'un corps de chauffe mixte selon l'invention ;
- la figure 3 est une vue en coupe, en élévation latérale, d'un corps de chauffe mixte selon l'invention ;
- la figure 4 est une vue en coupe, en élévation frontale, de la figure 3.

Selon un mode préféré de réalisation du corps de chauffe mixte 1, objet de l'invention, il comporte une pluralité de premiers éléments 2 réalisés sous la forme d'un tube de section droite circulaire ou ovale, au sein desquels sont incorporés une pluralité de seconds éléments 3 se présentant sous la forme d'un tube de section droite complexe, telle que notamment en croix, en X, en Y.

Le premier élément 2 constitue le circuit de chauffage, l'eau de chauffage circule dans les sections délimitées entre les parois extérieures 4 du tube de section droite complexe et la paroi intérieure 5 du premier élément 2.

Le second élément 3 constitue le circuit de chauffage sanitaire, l'eau sanitaire chemine à l'intérieur de la section droite complexe.

Selon une caractéristique avantageuse, le montage du second élément 3 dans le premier élément 2 délimite une pluralité de génératrices de contact 6 entre le tube de section droite complexe 3 et le tube externe 2 ; ces génératrices de contact 6 sont rendues solidaires au niveau des premiers 2 et seconds éléments 3 par l'intermédiaire de moyens connus tels que notamment par une opération de brasage ou de soudage, afin de réaliser au niveau de ces génératrices des ponts thermiques.

Grâce à ce montage entre ces deux éléments 2, 3, lors du fonctionnement sanitaire, le flux thermique chemine en grande partie directement par conduction entre l'eau sanitaire et le matériau en contact avec les fumées, sans utiliser outre mesure le circuit d'eau de chauffage comme fluide caloporteur.

Selon une autre caractéristique avantageuse de l'invention, le profil complexe du second élément 3 garantit que celui-ci dispose d'une surface d'échange suffisante pour permettre d'évacuer la totalité de la puissance thermique délivrée par le brûleur 7, positionné dans sa partie inférieure.

Par contre, le montage particulier entre les premiers 2 et seconds 3 éléments assure que, lors du fonctionnement en chauffage central, la température de paroi des canaux périphériques 8 - ceux-ci étant délimités par le premier élément et les zones de connexion du second élément - atteint au niveau de leur section mouillée une température homogène et très voisine de celle du premier élément, ce qui permet d'atteindre, grâce au coefficient d'échange élevé et à la surface développée importante, le niveau du rendement côté chauffage requis par les normes.

Les contraintes d'industrialisation et de fabrication d'une chaudière à chauffage central équipée d'un corps de chauffe mixte 1 selon l'invention demandent de dimensionner au plus juste le circulateur ou l'accélérateur monté sur le circuit de chauffage. La puissance de ce dernier est calculée de manière à compenser les pertes de charge hydrauliques de l'ensemble du circuit. En ce qui concerne les pertes de charge, on relève celles-ci au niveau de la tuyauterie et des radiateurs constituant l'installation de chauffage central, mais aussi au niveau de la chaudière et tout particulièrement au niveau du corps de chauffe, principalement sur les tuyauteries formant les premiers 2 et seconds 3 éléments.

Ces premiers 2 et seconds 3 éléments, dont le diamètre hydraulique est optimisé de manière à réduire l'encombrement du corps de chauffe 1, génèrent la majeure partie des pertes de charge hydraulique et, afin de réduire au minimum la puissance installée du circulateur, les premiers éléments 2 du circuit de chauffage central sont reliés à des nourrices 9, 10 disposées de part et d'autre de l'échangeur.

La circulation de l'eau de chauffage central s'effectue en parallèle au sein de ces nourrices, de manière à garantir un débit identique dans chacun des canaux 8.

Par contre, la circulation de l'eau sanitaire est réalisée en série et successivement au sein de la pluralité des seconds éléments 3.

Selon un procédé d'élaboration d'un corps de chauffe 1 selon l'invention, celui-ci comporte une succession d'étapes simples se décomposant en :
- Une première étape qui consiste à réaliser deux demi-coquilles 11, 12. Chaque demi-coquille 11, 12 comporte essentiellement une pluralité de premiers éléments 2 s'étendant sous la forme de tubes semi-cylindriques ou semi-ovales, préférentiellement au nombre de cinq à huit, disposés en parallèle et reliés à chacune de leurs extrémités à une nourrice 9, 10. Ces divers éléments sont réalisés selon le cas, en cuivre ou en acier inoxydable.

Selon un premier mode d'obtention, ces demi-coquilles 11, 12 sont réalisées directement par emboutissage d'une feuille métallique, étant entendu qu'il existe deux matrices différentes respectivement en fonction de l'obtention d'une demi-coquille supérieure et d'une demi-coquille inférieure.

Selon un second mode de réalisation, les divers éléments (les premiers éléments 2 semi-cylindriques ou semi-ovales, les demi-nourrices latérales 9, 10) sont élaborés séparément, notamment par emboutissage, et sont rendus solidaires par une seconde opération consistant par exemple en une phase de soudage ou de brasage.

Les demi-coquilles 11, 12 inférieure et supérieure diffèrent l'une de l'autre principalement en ce que l'une d'elles dispose sur la paroi externe des nourrices latérales 9, 10, d'orifices 13 permettant la connexion aux divers circuits de chauffage sanitaire et de chauffage central.
- Une deuxième étape consistant en la fabrication des seconds éléments 3 destinés à la circulation de l'eau du circuit de chauffage sanitaire.

Ces seconds éléments 3, dont. la section droite est complexe, notamment de profil cruciforme, sont obtenus à partir de tubes cylindriques livrés en couronne, par un cycle soit de profilage en croix puis cintrage de ces derniers de manière à conformer une succession d'épingles formant un serpentin, soit de cintrage de tube cylindrique suivi d'une étape d'hydroformage.

Ces procédés d'élaboration des seconds éléments 3 permettent d'obtenir une épaisseur constante tout au long du serpentin, ce qui garantit l'absence de points faibles au niveau de la corrosion.

On peut noter également que le recours à un serpentin monobloc supprime toute liaison brasée entre le circuit de chauffage de l'eau sanitaire et le circuit de chauffage de l'eau de chauffage central.
- Une troisième étape consiste à disposer, au sein des demi-coquilles 11, 12 constituées essentiellement de premiers éléments 2 reliés à leurs extrémités à des nourrices 9, 10, le serpentin de seconds éléments 3.

Avantageusement, le serpentin est disposé dans la demi-coquille inférieure 12 car cette dernière comporte les orifices 13 de connexion aux divers circuits.
- Une quatrième étape consiste à interposer entre les plans de joints 14 délimités par les demi-coquilles 11, 12 inférieure et supérieure, des baguettes de brasure 15 et à placer au-dessus des tubes cylindriques ou ovales des premiers éléments 1, une pluralité d'ailettes 16, et à ramener les bords rabattus des ailettes initialement perpendiculaires au-dessus des tubes de manière à conformer un corps de chauffe mixte 1 manipulable, mécaniquement solidaire.
- Une cinquième étape consiste à positionner à la base des ailettes 16 et au contact des premiers éléments 2 formant le corps de chauffe, des baguettes de brasure et à disposer l'ensemble dans un four de brasage fonctionnant avantageusement sous atmosphère neutre ou réductrice.

En sortie de ce four, les échangeurs sont prêts à alimenter la chaîne d'assemblage des chaudières sans recours à des étapes ultérieures pour l'assemblage de raccords, coudes divers, nourrices...

Selon un autre mode d'assemblage du corps de chauffe, objet de l'invention, l'étape de brasage dit "fort" est remplacée par une étape de brasage dit "doux", consistant essentiellement en une phase d'étamage par trempage. Le corps de chauffe 1 entier est trempé dans un bain d'étain de manière à disposer, d'une part une pellicule d'étain qui protège l'échangeur contre la corrosion et d'autre part, en gardant au matériau de construction de l'ensemble, tel le cuivre, son caractère écroui, d'éviter aux ailettes 16 de se déformer aisément lors des manipulations.

Selon un autre mode d'obtention des ailettes, celles-ci au lieu d'être sous forme d'ailettes séparées, se présentent sous la forme d'un accordéon.

Le corps de chauffe tel que décrit précédemment permet un échange thermique parfait entre les fluides contenus dans les deux circuits, par l'intermédiaire d'une surface d'échange importante entre les conduits, obtenue grâce à leur disposition relative.

Par ailleurs, l'absence de coudes rapportés sur chacun des circuits, les changements de direction étant obtenus par cintrage des tubes des différents circuits, simplifie le mode de fabrication d'échangeur, plus de brasure ni de soudure, ce qui évite les risques de fuites.

## Revendications

1. Procédé d'élaboration d'un corps de chauffe mixte, caractérisé en ce qu'il comporte :
- Une première étape consistant à réaliser deux demi-coquilles (11, 12), chaque demi-coquille (11, 12) comportant essentiellement une pluralité de premiers éléments (2) s'étendant sous la forme de tubes semi-cylindriques ou semi-ovales, préférentiellement au nombre de cinq à huit, disposés en parallèle et reliés à chacune de leurs extrémités à une nourrice (9, 10), ces divers éléments étant réalisés selon le cas, en cuivre ou en acier inoxydable.
- Une deuxième étape consistant en la fabrication des seconds éléments (3) destinés à la circulation de l'eau du circuit de chauffage sanitaire.
- Une troisième étape consistant à disposer, au sein des demi-coquilles (11, 12) constituées essentiellement de premiers éléments (2) reliés à leurs extrémités à des nourrices (9, 10) le serpentin de seconds éléments (3).
- Une quatrième étape consistant à interposer entre les plans de joints (14) délimités par les demi-coquilles (11, 12) inférieure et supérieure, des baguettes de brasure (15) et à placer au-dessus des tubes cylindriques ou ovales des premiers éléments (2), une pluralité d'ailettes (16), et à ramener les bords rabattus des ailettes initialement perpendiculaires au-dessus des tubes de manière à conformer un corps de chauffe mixte (1) manipulable, mécaniquement solidaire.
- Une cinquième étape consistant à positionner à la base des ailettes (16) et au contact des premiers éléments (2) formant le corps de chauffe, des baguettes de brasure et à disposer l'ensemble dans un four de brasage fonctionnant avantageusement sous atmosphère neutre ou réductrice.

2. Procédé d'élaboration d'un corps de chauffe mixte selon la revendication 1, caractérisé en ce que l'étape de brasage dit "fort" est remplacée par une étape de brasage dit "doux", consistant essentiellement en une phase d'étamage par trempage.

3. Procédé d'élaboration selon l'une des revendications 1 ou 2, caractérisé en ce que les ailettes (16) séparées sont remplacées par des ailettes sous forme d'accordéon.

4. Procédé d'élaboration selon l'une quelconque des revendications 1 à 3, caractérisé en ce que les demi-coquilles (11, 12) sont réalisées directement par emboutissage d'une feuille métallique.

5. Procédé d'élaboration selon l'une quelconque des revendications 1 à 4, caractérisé en ce que les premiers éléments (2) semi-cylindriques ou semi-ovales et les demi-nourrices latérales (9, 10) sont élaborés séparément, notamment par emboutissage, et sont rendus solidaires par une seconde opération consistant en une phase de soudage ou de brasage.

6. Procédé d'élaboration d'un corps de chauffe selon l'une quelconque des revendications 1 à 5, caractérisé en ce que les seconds éléments (3), dont la section droite est complexe, notamment de profil cruciforme, sont obtenus à partir de tubes cylindriques livrés en couronne, par un cycle soit de profilage en croix puis cintrage de ces derniers de manière à conformer une succession d'épingles formant un serpentin, soit de cintrage de tube cylindrique suivi d'une étape d'hydroformage.

7. Corps de chauffe mixte (1) obtenu par la mise en oeuvre selon l'une quelconque des revendications 1 à 6, comportant un circuit de chauffage sanitaire et un circuit de chauffage central, ces derniers étant disposés l'un à l'intérieur de l'autre, comprenant des demi-coquilles supérieure et inférieure (11, 12) comportant chacune une pluralité de premiers éléments (2) pour le circuit de chauffage central, reliés par leurs extrémités à des nourrices (9, 10) et au sein desquels serpente une pluralité de seconds éléments (3), destinés au circuit de chauffage sanitaire, ces seconds éléments (3) débouchant également dans lesdites nourrices (9, 10), l'eau de chauffage circulant dans les sections délimitées entre les parois extérieures (4) du tube formant les seconds éléments (3) et la paroi intérieure (5) des premiers éléments (2), caractérisé en ce que les demi-coquilles (11, 12) inférieure et supérieure formant les premiers éléments (2) qui s'étendent sous la forme de tubes semi-cylindriques ou semi-ovales, diffèrent l'une de l'autre principalement en ce que l'une d'elles dispose sur la paroi externe des nourrices latérales (9, 10), d'orifices (13) permettant la connexion aux divers circuits de chauffage sanitaire et de chauffage central.

8. Corps de chauffe mixte selon la revendication 7, caractérisé en ce que les seconds éléments (3) se présentent sous la forme de tubes de section droite complexe, telle que notamment en croix, en X, en Y.

9. Corps de chauffe mixte selon l'une des revendications 7 ou 8, caractérisé en ce que le profil complexe des seconds éléments (3) garantit que celui-ci dispose d'une surface d'échange suffisante pour permettre d'évacuer la totalité de la puissance thermique délivrée par le brûleur (7), positionné dans sa partie inférieure.

10. Corps de chauffe mixte selon l'une quelconque des revendications 7 à 9, caractérisé en ce que la circulation de l'eau de chauffage central s'effectue en parallèle au sein des nourrices (9, 10), de manière à garantir un débit identique dans chacun des canaux (8), la circulation de l'eau sanitaire étant réalisée en série et successivement au sein de la pluralité des seconds éléments (3).

## Patentansprüche

1. Verfahren zur Herstellung eines kombinierten Wärmetauschers, **dadurch gekennzeichnet, dass** es
- eine erste Stufe, die darin besteht, zwei Halbschalen (11, 12) herzustellen, wobei jede Halbschale (11, 12) im Wesentlichen eine Vielzahl von ersten Elementen (2), vorzugsweise fünf bis acht, enthält, welche sich in Form halbzylindrischer oder halbovaler Rohre erstrecken, die parallel angeordnet und an ihren Enden jeweils an einen Verteiler (9, 10) angeschlossen sind, und diese verschiedenen Elemente gegebenenfalls in Kupfer oder rostfreiem Stahl ausgeführt sind,
- eine zweite Stufe, die in der Herstellung von zweiten Elementen (3) besteht, die für das Strömen des Wassers des Warmwasserkreislaufs vorgesehen sind,
- eine dritte Stufe, die darin besteht, in den Halbschalen (11, 12), die im Wesentlichen aus den ersten Elementen (2) bestehen, die an ihren Enden jeweils an die Verteiler (9, 10) angeschlossen sind, die Schlange aus den zweiten Elementen (3) anzuordnen,
- eine vierte Stufe, die darin besteht, zwischen den Verbindungsebenen (14), die von der unteren und der oberen Halbschale (11, 12) gebildet werden, Lötstäbe (15) einzulegen, auf den zylindrischen oder ovalen Rohren der ersten Elemente (2) eine Vielzahl von Lamellen (16) anzuordnen und die umgebördelten Ränder der ursprünglich senkrechten Lamellen derart auf die Rohre zu bringen, dass ein handhabbarer, mechanisch fest verbundener kombinierter Wärmetauscher (1) ausgebildet wird, und
- eine fünfte Stufe, die darin besteht, in den Lamellen (16) und im Kontakt mit den ersten Elementen (2), die den Wärmetauscher bilden, Lötstäbe anzuordnen und das Ganze in einen Lötofen zu stellen, der vorteilhafterweise mit einer neutralen oder reduzierenden Atmosphäre arbeitet,
umfasst.

2. Verfahren zur Herstellung eines kombinierten Wärmetauschers nach Anspruch 1, **dadurch gekennzeichnet, dass** die Stufe des Hartlötens durch eine Weichlötstufe ersetzt wird, die im Wesentlichen aus einem Tauchverzinnungsvorgang besteht.

3. Herstellungsverfahren nach Anspruch 1 oder 2, **dadurch gekennzeichnet, dass** die Einzellamellen (16) durch Lamellen, welche die Form einer Ziehharmonika haben, ersetzt werden.

4. Herstellungsverfahren nach einem der Ansprüche 1 bis 3, **dadurch gekennzeichnet, dass** die Halbschalen (11, 12) direkt durch Tiefziehen eines Metallblechs hergestellt werden.

5. Herstellungsverfahren nach einem der Ansprüche 1 bis 4, **dadurch gekennzeichnet, dass** die ersten halbzylindrischen oder halbovalen Elemente (2) und die Versorgerhälften (9, 10) an der Seite getrennt, insbesondere durch Tiefziehen, hergestellt und durch einen zweiten Arbeitsgang fest verbunden werden, der aus einem Schweiß- oder Lötvorgang besteht.

6. Verfahren zur Herstellung eines Wärmetauschers nach einem der Ansprüche 1 bis 5, **dadurch gekennzeichnet, dass** die zweiten Elemente (3) mit komplexem Querschnitt, insbesondere mit kreuzförmigem Profil, aus als Ring gelieferten zylindrischen Rohren entweder durch einen Zyklus aus Kreuzprofilierung und derartigem anschließendem Biegen, dass eine Abfolge von eine Rohrschlange formenden Haarnadeln gebildet wird, oder aus Biegen des zylindrischen Rohres mit anschließendem Hydroforming erhalten werden.

7. Kombinierter Wärmetauscher (1), der durch das Verfahren nach einem der Ansprüche 1 bis 6 erhalten ist und einen Warmwasser- und einen Zentralheizungskreislauf enthalt, die ineinander angeordnet sind, und eine obere und eine untere Halbschale (11, 12) umfasst, die jeweils eine Vielzahl von ersten Elementen (2) für den Zentralheizungskreislauf enthält, die an ihren Enden an Versorgungen (9, 10) angeschlossen sind und in welchen sich eine Vielzahl von zweiten Elementen (3) schlängelt, die als Warmwasserkreislauf vorgesehen sind, wobei die zweiten Elemente (3) ebenfalls in die Versorgungen (9, 10) münden und das Heizungswasser in den Querschnitten zirkuliert, die von den äußeren wänden (4) des Rohrs, das die zweiten Elemente (3) bildet, und der Innenwand (5) der ersten Elemente (2) begrenzt werden, **dadurch gekennzeichnet, dass** die untere und die obere Halbschale (11, 12), welche die ersten Elemente (2) bilden, die sich in Form halbzylindrischer oder halbovaler Rohre erstrecken, sich hauptsächlich darin voneinander unterscheiden, dass eine von ihnen auf der Außenwand der seitlichen Versorgungen (9, 10) angeordnet ist, wobei Öffnungen (13) den Anschluss an die verschiedenen Kreisläufe von Warmwasser und Zentralheizung ermöglichen.

8. Kombinierter Wärmetauscher nach Anspruch 7, **dadurch gekennzeichnet, dass** die zweiten Elemente (3) die Form von Rohren mit komplexem und insbesondere mit hohlem, X-förmigem und Y-förmigem Querschnitt aufweisen.

9. Kombinierter Wärmetauscher nach Anspruch 7 oder 8, **dadurch gekennzeichnet, dass** das komplexe Profil der zweiten Elemente (3) gewährleistet, dass er über eine ausreichende Wärmeaustauschfläche verfügt, um die vollständige Entziehung der Wärmeenergie zu erlauben, die von dem in seinem unteren Teil angeordneten Brenner (7) geliefert wird.

10. Kombinierter Wärmetauscher nach einem der Ansprüche 7 bis 9, **dadurch gekennzeichnet, dass** die Zirkulation des Wassers der Zentralheizung parallel in den Verteilern (9, 10) derart erfolgt, dass in den Rohrleitungen (8) derselbe Durchfluss gewährleistet wird, wobei das Strömen des Warmwassers in Reihe und nacheinander in der Vielzahl der zweiten Elemente (3) erfolgt.

## Claims

1. Process for producing a mixed heat exchanger characterised in that it comprises:
- A first stage consisting of producing two half-shells (11, 12), each half-shell (11, 12) substantially comprising a plurality of first elements (2) extending in the form of semi-cylindrical or semi-oval tubes, preferably in a quantity of five to eight, disposed in parallel and connected at each of their ends to a feed-pipe (9, 10), these various elements being produced from copper or stainless steel, depending on the individual case.
- A second stage consisting of producing second elements (3) intended for circulating the water from the domestic heating circuit.
- A third stage consisting of placing the coil of second elements (3) in the half-shells (11, 12) substantially comprising first elements (2) connected at their ends to feed-pipes (9, 10).
- A fourth stage consisting of interposing brazing solder rods (15) between the joint planes (14) defined by the lower and upper half-shells (11, 12) and of placing a plurality of fins (16) above cylindrical or oval tubes of the first elements (2), and bringing the turned-back edges of the initially perpendicular fins above the tubes so as to form an easy-to-handle mechanically integral, mixed heat exchanger.
- A fifth stage consisting of positioning brazing solder rods at the base of the fins (16) and in contact with the first elements (2) forming the heat exchanger, and of placing the assembly in a brazing furnace advantageously operating in a neutral or reducing atmosphere.

2. Process for producing a mixed heat exchanger according to claim 1, characterised in that the brazing phase called "strong" is replaced by a brazing stage called "gentle" substantially consisting of a stage of tinning by dip soldering.

3. Production process according to either of claims 1 or 2, characterised in that the separated fins (16) are replaced by concertina-type fins.

4. Production process according to any of claims 1 to 3, characterised in that the half-shells (11, 12) are produced directly by stamping a metal sheet.

5. Production process according to any of claims 1 to 4, characterised in that the semi-cylindrical or semi-oval first elements (2) and the lateral half-feed-pipes (9, 10) are produced separately, in particular by stamping, and are joined together by a second operation consisting of a soldering or brazing phase.

6. Process for producing a heat exchanger according to any of claims 1 to 5, characterised in that the second elements (3), the cross-section of which is complex, in particular cross-shaped, are obtained from cylindrical tubes supplied as a coil, either by a cycle of shaping into a cross-shape then bending these tubes to shape a succession of pins forming a coil, or bending the cylindrical tube followed by a hydroforming stage.

7. Mixed heat exchanger (1) obtained by implementation according to any of claims 1 to 6 comprising a domestic heating circuit and a central heating circuit, these circuits being disposed one inside the other, comprising upper and lower half-shells (11, 12) each comprising a plurality of first elements (2) for the central heating circuit connected by their ends to feed-pipes (9, 10) and in which there coil a plurality of second elements (3) intended for the domestic heating circuit, said second elements (3) also discharging into said feed-pipes (9, 10), the heating water circulating in the defined sections between the external walls (4) of the tube forming the second elements (3) and the internal wall (5) of the first elements (2), characterised in that the lower and upper half-shells forming the first elements (2), which extend in the form of semi-cylindrical or semi-oval tubes, differ from one another principally in that one of them has lateral feed-pipes (9, 10) disposed on the external wall and orifices (13) allowing connection to various domestic heating and central heating circuits.

8. Mixed heat exchanger according to claim 7, characterised in that the second elements (3) are in the form of tubes with a complicated cross-section, such as, in particular, a cross, an X or a Y.

9. Mixed heat exchanger according to one of claims 7 or 8, characterised in that the complex profile of the second elements (3) guarantees that they have an exchange surface which is adequate for discharging all the thermal power provided by the burner (7) located in its lower part.

10. Mixed heat exchanger according to any of claims 7 to 9, characterised in that the central heating water is circulated in parallel in the feed-pipes (9, 10) so as to ensure an identical flow rate in each of the ducts (8), circulation of the domestic water being carried out in series and in succession in the plurality of second elements (3).
